# DEMANDE DE BREVET EUROPEEN

(11) **EP 4 703 088 A1**
(43) Date de publication de la demande: **04.03.2026**
(21) Numéro de dépôt: 25193706.6
(22) Date de dépôt: 04.08.2025
(51) Int. Cl.: B25B 5/10, B23Q 3/06

(54) **SYSTÈME DE FIXATION**

(30) Priorité: 30.08.2024 FR 2409257
(71) Demandeur: Norelem SAS, 10280 Fontaine les Grès (FR)
(72) Inventeur: LE MEUR, Olivier, 10280 FONTAINE LES GRES (FR)
(74) Mandataire: Loyer & Abello

(57) **Abrégé**

L'invention concerne un système de fixation (1) comprenant :
- une base (3) muni d'un orifice (4),
- une pince (2) comportant un support de bridage (5) présentant un corps de support (9) et un mors inférieur (10), et un crochet de bridage (6) présentant un corps de crochet (11) et un mors supérieur (12),
- un élément de serrage (7) disposé dans l'orifice (4) et configuré pour maintenir en position la pince (2) dans la base (3) dans un état verrouillé,
- un dispositif d'actionnement (8) relié à l'élément de serrage (7), le dispositif d'actionnement (8) étant configuré pour dans un mouvement de serrage, entrainer le déplacement de l'un des mors supérieur (12) et inférieur (10) vers l'autre des mors supérieur (12) et inférieur (10), et passer l'élément de serrage (7) de l'état déverrouillé à l'état verrouillé, et étant configuré pour dans un mouvement de desserrage, entrainer le déplacement de l'un des mors supérieur (12) et inférieur (10) à l'opposé de l'autre des mors supérieur (12) et inférieur, et passer l'élément de serrage (7) de l'état verrouillé à l'état déverrouillé.

## Description

### Domaine technique

L'invention se rapporte au domaine des systèmes de fixation permettant de maintenir en position une pièce sur un dispositif de support comme une table de travail ou une table d'usinage.

### Arrière-plan technologique

Il est connu notamment du document EP3848595 des dispositifs de serrage permettant de serrer des pièces entre elles en introduisant le dispositif de serrage dans un orifice de ces pièces.

Ce dispositif de serrage comporte un corps, une unité de serrage comprenant des jambes de serrage, une barre de séparation positionnée entre les jambes de serrage et configurée pour écarter vers l'extérieur les jambes de serrage lors de son déplacement longitudinal. Les jambes de serrage présentent des pieds de serrage qui combiné à l'effort du corps permettent de pincer les pièces entre elles.

Si ce type de système permet de serrer efficacement des pièces entre elles, il présente les inconvénients de nécessiter d'une part des pièces présentant un orifice adapté et d'autre part de serrer une pièce contre une autre pièce plane servant de support.

### Résumé de l'invention

Une idée à la base de l'invention est de concevoir un système de fixation permettant de serrer simplement une pièce tout en étant retenu à un support.

Selon un mode de réalisation, l'invention fournit un système de fixation comprenant :
- une base muni d'un orifice, la base étant destiné à être fixé à un support,
- une pince comportant un support de bridage présentant un corps de support cylindrique creux s'étendant dans une direction axiale et un mors inférieur faisant saillie du corps de support dans une direction radiale, et un crochet de bridage présentant un corps de crochet cylindrique creux s'étendant dans la direction axiale et un mors supérieur faisant saillie du corps de crochet dans la direction radiale, le corps de support étant disposé au moins partiellement dans l'orifice de la base, le corps de crochet étant disposé au moins partiellement à l'intérieur du corps de support,
- un élément de serrage disposé dans l'orifice de la base et configuré pour maintenir en position la pince dans la base dans un état verrouillé, la pince étant mobile en rotation autour d'un axe parallèle à la direction axiale dans un état déverrouillé,
- un dispositif d'actionnement traversant le corps de support et le corps de crochet et étant relié à l'élément de serrage, le dispositif d'actionnement étant configuré pour dans un mouvement de serrage, entrainer le déplacement de l'un des mors supérieur et inférieur vers l'autre des mors supérieur et inférieur, et passer l'élément de serrage de l'état déverrouillé à l'état verrouillé, et étant configuré pour dans un mouvement desserrage, entrainer le déplacement de l'un des mors supérieur et inférieur à l'opposé de l'autre des mors supérieur et inférieur, et passer l'élément de serrage de l'état verrouillé à l'état déverrouillé.

Grâce à ces caractéristiques, le système de fixation permet de fixer simplement une pièce entre les mors supérieur et inférieur tout en étant maintenu à un support. En effet, le dispositif d'actionnement permet par un mouvement unique de serrage de l'opérateur d'agir à la fois sur les mors mais également sur l'élément de serrage qui bloque le déplacement de la pince. Ainsi, dans l'état déverrouillé, l'opérateur est libre d'ajuster la position et l'orientation de la pince dans l'orifice par rapport à la pièce à serrer, puis par le mouvement de serrage, l'élément de serrage passe dans l'état verrouillé bloquant ainsi la position et l'orientation de la pince dans l'orifice tout en venant pincer la pièce à serrer entre les mors supérieur et inférieur.

Selon des modes de réalisation, un tel système de fixation peut comporter une ou plusieurs des caractéristiques suivantes.

Selon un mode de réalisation, le support de bridage comporte une jupe présentant un logement interne de forme tronconique et étant munie d'une pluralité de fentes segmentant la jupe en pluralité de portions de jupe, l'élément de serrage comportant une pièce mâle tronconique disposée dans le logement interne et présentant une surface externe de forme complémentaire au logement interne, et dans lequel dans l'état verrouillé, les portions de jupe font saillies du corps de support dans la direction radiale, les portions de jupe étant déformées élastiquement par le déplacement de la pièce mâle tronconique dans la direction axiale lors du mouvement de serrage.

Ainsi, lors du mouvement de serrage, la pièce mâle tronconique est amenée à se déplacer dans la direction axiale de sorte à déformer élastiquement des portions de jupe qui sont amenées à faire saillies du corps de support et à venir exercer un effort contre les parois de l'orifice. Lors du mouvement de desserrage, la pièce mâle tronconique est amenée à se déplacer dans la direction axiale se déplace en sens inverse de sorte à laisser les portions de jupe revenir à leur position d'origine.

Selon un mode de réalisation, la jupe est reliée au corps de support et est disposée dans l'orifice de la base.

Selon un mode de réalisation, le logement interne présente un bord inférieur et un bord supérieur, et présente une génératrice de cône, la génératrice étant inclinée de l'extérieur vers l'intérieur du support de bridage, du bord inférieur vers le bord supérieur.

Selon un mode de réalisation, la pièce mâle tronconique présente un bord inférieur et un bord supérieur, et présente une génératrice de cône, la génératrice étant inclinée de l'extérieur vers l'intérieur de la pièce mâle tronconique, du bord inférieur vers le bord supérieur.

Selon un mode de réalisation, la génératrice de cône de la pièce mâle tronconique et du logement interne est inclinée d'un angle avec la direction axiale compris entre 5 et 45°, de préférence entre 5 et 15°.

Selon un mode de réalisation, le dispositif d'actionnement est une vis d'actionnement, la pièce mâle tronconique présentant un orifice taraudé coopérant avec la vis d'actionnement.

Selon un mode de réalisation, la vis d'actionnement comporte une tête de vis.

Selon un mode de réalisation, le corps de crochet comporte un logement de vis, la tête de vis étant située dans le logement de vis.

Selon un mode de réalisation, la tête de vis présente une surface d'appui en contact avec le corps de crochet, la surface d'appui étant configurée pour lors du mouvement de serrage appliquer un effort dirigé dans la direction axiale sur le corps de crochet et en direction du mors inférieur de sorte à déplacer le mors supérieur vers le mors inférieur.

Selon un mode de réalisation, le système de fixation comporte des rondelles ressorts disposées à l'intérieur du support de bridage, entre un épaulement du corps de support et l'élément de serrage.

Selon un mode de réalisation, la base comporte un ressort de base disposé dans l'orifice, une extrémité du ressort de base étant en contact avec l'élément d'actionnement.

Selon un mode de réalisation, la pince comporte un ressort de pince disposé à l'intérieur du support de bridage et présentant une première extrémité en contact avec le corps de crochet et une deuxième extrémité en contact avec le corps de support.

Selon un mode de réalisation, la pince comporte un poussoir à ressort disposé dans le support de bridage, le poussoir à ressort comprenant une bille et un ressort de poussoir, le ressort de poussoir étant d'une part en contact avec le support de bridage et d'autre part en contact avec la bille, la bille étant plaquée contre le corps de crochet par le ressort de poussoir.

Ainsi, le poussoir à ressort permet de coupler en rotation par adhérence de la bille le support de bridage et le crochet de bridage. Néanmoins, ce couplage peut être annulé par l'opérateur en retenant en rotation simplement le support de bridage afin de contrer l'adhérence de la bille. Ainsi, l'opérateur peut donc soit tourner le support de bridage et le crochet de bridage ensemble, soit séparément selon son besoin.

Selon un mode de réalisation, l'invention fournit aussi un ensemble de fixation comprenant un support et un système de fixation précité, dans lequel la base du système de fixation est fixé au support.

Selon un mode de réalisation, le support est une table de travail ou une table d'usinage.

Selon un mode de réalisation, l'invention fournit aussi un procédé de fixation d'une pièce à l'aide d'un système de fixation, dans lequel le procédé de fixation comporte les étapes suivantes :
- fournir un système de fixation précité, un support et une pièce à serrer,
- fixer la base au support,
- aligner le mors supérieur avec le mors inférieur,
- disposer la pièce à serrer entre le mors supérieur et le mors inférieur,
- actionner dans un mouvement de serrage le dispositif d'actionnement de sorte à déplacer l'un des mors supérieur et inférieur vers l'autre des mors supérieur et inférieur et à passer l'élément de serrage dans l'état verrouillé.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
La figure 1 représente une vue en perspective du système de fixation selon un mode de réalisation.
La figure 2 représente une vue en perspective de la pince du système de fixation selon un mode de réalisation.
La figure 3 représente une vue en coupe selon le plan III-III de la figure 1, représentant le système de fixation selon un mode de réalisation.
La figure 4 représente une vue éclatée du système de fixation selon un mode de réalisation.

### Description des modes de réalisation

Il va être décrit par la suite en référence aux figures 1 à 4, un système de fixation 1 permettant de serrer une pièce à serrer par une pince 2.

Comme visible en figures 3 et 4, le système de fixation 1 comporte ainsi :
- une base 3 muni d'un orifice 4,
- la pince 2 comportant un support de bridage 5, et un crochet de bridage 6,
- un élément de serrage 7 disposé dans l'orifice 4, et
- un dispositif d'actionnement 8 traversant le support de bridage 5, et le crochet de bridage 6, et étant relié à l'élément de serrage 7.

La base 3 comporte des orifices de fixation 21 qui permettent de fixer la base 3 à un support (non représenté). Le support peut par exemple être une table d'usinage.

La pince 2 est plus particulièrement représentée en figure 2. Le support de bridage 5 de la pince 2 comprend ainsi un corps de support 9 cylindrique creux s'étendant dans une direction axiale A et un mors inférieur 10 faisant saillie du corps de support 9 dans une direction radiale orthogonale à la direction axiale A.

Le crochet de bridage 6 de la pince 2 présente un corps de crochet 11 cylindrique creux s'étendant dans la direction axiale A et un mors supérieur 12 faisant saillie du corps de crochet dans la direction radiale.

Comme visible en figure 3, le corps de support 9 est disposé partiellement dans l'orifice 4, et le corps de crochet 11 est disposé partiellement à l'intérieur du corps de support 9.

Le support de bridage 5 comporte une jupe 13 présentant un logement interne 14 de forme tronconique et étant munie d'une pluralité de fentes 15 segmentant la jupe en pluralité de portions de jupe 16, comme représenté notamment en figures 2 et 3. La jupe 13 est reliée à une partie inférieure du corps de support 9 et est disposée dans l'orifice 4.

L'élément de serrage 7 est configuré pour maintenir en position la pince 2 dans la base 3 dans un état verrouillé. En effet, dans cet état, les portions de jupe 16 font saillies du corps de support 9 dans la direction radiale du fait que les portions de jupe 16 sont déformées élastiquement par l'élément de serrage 7.

Dans un état déverrouillé, la pince 2 est mobile en rotation dans l'orifice 4 autour d'un axe parallèle à la direction axiale A. La base 3 peut comporter avantageusement une butée d'orientation 22, visible en figure 1, limitant l'amplitude angulaire de la rotation de la pince 2. La butée d'orientation 22 peut être amovible, par exemple par vissage, ou comporter une portion amovible 30, comme représenté en figure 4. Dans ce cas, lorsque la portion amovible 30 est retirée seul le mors inférieur 10 est limité en amplitude angulaire par la butée d'orientation 22.

Comme visible en figures 3 et 4, le dispositif d'actionnement 8 est réalisé sous la forme d'une vis d'actionnement et l'élément de serrage 7 comporte une pièce mâle tronconique 17 disposée dans le logement interne 14 de la jupe 13. La pièce mâle tronconique 17 présente une surface externe de forme complémentaire au logement interne 14. La pièce mâle tronconique 17 comporte de plus un orifice taraudé 18 coopérant avec le filetage de la vis d'actionnement 8.

La vis d'actionnement 8 comporte une tête de vis 19 qui présente une surface d'appui 20 en contact avec le corps de crochet 9.

Afin de serrer une pièce située entre les mors supérieur et inférieure 10, 12, la vis d'actionnement 8 est tournée par l'utilisateur dans un mouvement de serrage, par exemple en sens horaire, ce qui entraine en déplacement dans un premier temps la surface d'appui 20 de sorte à appliquer un effort dirigé dans la direction axiale sur le corps de crochet 11 et en direction du mors inférieur 10 déplaçant ainsi le mors supérieur 12 vers le mors inférieur 10 jusqu'à ce que le mors supérieur 12 soit plaqué contre la pièce à serrer. Dès lors, dans un second temps et toujours avec le mouvement de serrage de la vis d'actionnement, la pièce mâle tronconique 17 est entrainée en déplacement dans la direction axiale par coopération avec le filetage de la vis d'actionnement 8 de sorte à déformer élastiquement les portions de jupe 16 qui sont amenées à faire saillies du corps de support 9 et à venir exercer un effort contre les parois de l'orifice 4, ce qui représenté l'état verrouillé.

Afin de desserrer une pièce située entre les mors supérieur et inférieur 10, 12, la vis d'actionnement 8 est tournée par l'utilisateur dans un mouvement de desserrage, par exemple en sens trigonométrique, ce qui entraine dans un premier temps la pièce mâle tronconique 17 à se déplacer dans la direction axiale A vers le fond de l'orifice 4 de sorte à laisser les portions de jupe 16 revenir à leur position d'origine, à l'état déverrouillé, par retour élastique. Dans un second temps et toujours avec le mouvement de serrage de la vis d'actionnement 8, la vis d'actionnement 8 est elle-même déplacée dans la direction axiale A vers l'extérieur de sorte à ne plus appliquer d'effort sur le corps de crochet 11, le mors supérieur 12 étant ainsi libéré.

Afin d'améliorer ou d'aider certains déplacements réalisés lors du serrage ou desserrage, le système de fixation 1 comporte également des éléments ressorts.

En effet, le système de fixation 1 comporte des rondelles ressorts 23, visibles en figures 3 et 4, disposées à l'intérieur du support de bridage 5, entre un épaulement 24 du corps de support 9 et la pièce mâle tronconique 17. Lors du passage de l'état déverrouillé à l'état verrouillé, les rondelles ressorts 23 sont déformées élastiquement. Lors du passage de l'état verrouillé à l'état déverrouillé, le retour élastique des rondelles ressorts 23 permet de contribuer au déplacement de la pièce mâle tronconique 17 dans la direction axiale A vers le fond de l'orifice 4.

De plus, la base 3 comporte un ressort de base 25, visible en figure 3, fixé dans l'orifice 4. Une extrémité du ressort de base 25 est disposé de sorte à être en contact avec la pièce mâle tronconique 17. Ce ressort de base 25 permet de maintenir la pince 2 en position haute dans la base 3 en supportant simplement le poids de la pince 2. L'operateur peut donc exercer une légère pression sur la pince 2 pour venir la positionner à hauteur de la pièce à serrer puis effectuer une rotation de 90° pour mettre le mors inférieur 10 en appui sous la pièce à serrer.

La pince 2 comporte également un ressort de pince 26 disposé à l'intérieur du support de bridage 5 et présentant une première extrémité en contact avec le corps de crochet 11 et une deuxième extrémité en contact avec le corps de support 9. Lors du mouvement de serrage, le ressort de pince 26 est déformé élastiquement. Lors du mouvement de desserrage, le retour élastique du ressort de pince 26 permet d'aider le corps de crochet 11 à s'éloigner du corps de support 9 et ainsi éloigner le mors supérieur 12 du mors inférieur 10. Le ressort de pince 26 permet également de s'assurer que la pièce mâle tronconique 17 soit toujours en contact des rondelles ressorts 23 pour éviter le cas où la vis d'actionnement 8 tourne dans le vide

La pince comporte enfin un poussoir à ressort 27, visibles en figures 3 et 4, disposé dans le support de bridage 5. Le poussoir à ressort 27 comprend une bille 28 et un ressort de poussoir 29. Le ressort de poussoir 29 est d'une part en contact avec le support de bridage 5 et d'autre part en contact avec la bille 28, la bille 28 étant plaquée contre le corps de crochet 11 par le retour élastique du ressort de poussoir 29. Le poussoir à ressort 27 permet de coupler en rotation par adhérence de la bille 28 le support de bridage 5 et le crochet de bridage 6.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication.

Dans les revendications, tout signe de référence entre parenthèses ne saurait être interprété comme une limitation de la revendication.

## Revendications

1. Système de fixation (1) comprenant :
- une base (3) muni d'un orifice (4), la base (3) étant destiné à être fixé à un support,
- une pince (2) comportant un support de bridage (5) présentant un corps de support (9) cylindrique creux s'étendant dans une direction axiale (A) et un mors inférieur (10) faisant saillie du corps de support (9) dans une direction radiale, et un crochet de bridage (6) présentant un corps de crochet (11) cylindrique creux s'étendant dans la direction axiale et un mors supérieur (12) faisant saillie du corps de crochet (11) dans la direction radiale, le corps de support (9) étant disposé au moins partiellement dans l'orifice (4) de la base, le corps de crochet (11) étant disposé au moins partiellement à l'intérieur du corps de support (9),
- un élément de serrage (7) disposé dans l'orifice (4) de la base (3) et configuré pour maintenir en position la pince (2) dans la base (3) dans un état verrouillé, la pince (2) étant mobile en rotation autour d'un axe parallèle à la direction axiale dans un état déverrouillé,
- un dispositif d'actionnement (8) traversant le corps de support (9) et le corps de crochet (11) et étant relié à l'élément de serrage (7), le dispositif d'actionnement (8) étant configuré pour dans un mouvement de serrage, entrainer le déplacement de l'un des mors supérieur (12) et inférieur (10) vers l'autre des mors supérieur (12) et inférieur (10), et passer l'élément de serrage (7) de l'état déverrouillé à l'état verrouillé, et étant configuré pour dans un mouvement desserrage, entrainer le déplacement de l'un des mors supérieur (12) et inférieur (10) à l'opposé de l'autre des mors supérieur (12) et inférieur (10), et passer l'élément de serrage (7) de l'état verrouillé à l'état déverrouillé, dans lequel la pince (2) comporte un poussoir à ressort (27) disposé dans le support de bridage (5), le poussoir à ressort (27) comprenant une bille (28) et un ressort de poussoir (29), le ressort de poussoir (29) étant d'une part en contact avec le support de bridage (5) et d'autre part en contact avec la bille (28), la bille (28) étant plaquée contre le corps de crochet (11) par le ressort de poussoir (29).

2. Système de fixation (1) selon la revendication 1, dans lequel le support de bridage (5) comporte une jupe (13) présentant un logement interne (14) de forme tronconique et étant munie d'une pluralité de fentes (15) segmentant la jupe (13) en pluralité de portions de jupe (16), l'élément de serrage (7) comportant une pièce mâle tronconique (17) disposée dans le logement interne (14) et présentant une surface externe de forme complémentaire au logement interne (14), et dans lequel dans l'état verrouillé, les portions de jupe (16) font saillies du corps de support (9) dans la direction radiale, les portions de jupe (16) étant déformées élastiquement par le déplacement de la pièce mâle tronconique (17) dans la direction axiale lors du mouvement de serrage.

3. Système de fixation (1) selon la revendication 2, dans lequel le dispositif d'actionnement (8) est une vis d'actionnement, la pièce mâle tronconique (17) présentant un orifice taraudé (18) coopérant avec la vis d'actionnement.

4. Système de fixation (1) selon la revendication 3, dans lequel la vis d'actionnement comporte une tête de vis (19), la tête de vis (19) présentant une surface d'appui en contact avec le corps de crochet (11), la surface d'appui étant configurée pour lors du mouvement de serrage appliquer un effort dirigé dans la direction axiale sur le corps de crochet (11) et en direction du mors inférieur (10) de sorte à déplacer le mors supérieur (12) vers le mors inférieur (10).

5. Système de fixation (1) selon l'une des revendications 1 à 4, dans lequel le système de fixation (1) comporte des rondelles Ressorts (23) disposées à l'intérieur du support de bridage (5), entre un épaulement du corps de support (9) et l'élément de serrage (7).

6. Système de fixation (1) selon l'une des revendications 1 à 5, dans lequel la base (3) comporte un ressort de base (25) disposé dans l'orifice (4), une extrémité du ressort de base (25) étant en contact avec l'élément d'actionnement.

7. Système de fixation (1) selon l'une des revendications 1 à 6, dans lequel la pince (2) comporte un ressort de pince (26) disposé à l'intérieur du support de bridage (5) et présentant une première extrémité en contact avec le corps de crochet (11) et une deuxième extrémité en contact avec le corps de support (9).

8. Ensemble de fixation comprenant un support et un système de fixation (1) selon l'une des revendications 1 à 7, dans lequel la base (3) du système de fixation (1) est fixé au support.

9. Procédé de fixation d'une pièce à l'aide d'un système de fixation (1), dans lequel le procédé de fixation comporte les étapes suivantes :
- fournir un système de fixation (1) selon l'une des revendications 1 à 7, un support et une pièce à serrer,
- fixer la base (3) au support,
- aligner le mors supérieur (12) avec le mors inférieur (10),
- disposer la pièce à serrer entre le mors supérieur (12) et le mors inférieur (10),
- actionner dans un mouvement de serrage le dispositif d'actionnement (8) de sorte à déplacer l'un des mors supérieur (12) et inférieur (10) vers l'autre des mors supérieur (12) et inférieur (10) et à passer l'élément de serrage (7) dans l'état verrouillé.
